# EUROPÄISCHE PATENTSCHRIFT

(11) **EP 1 787 904 B1**
(45) Veröffentlichungstag und Bekanntmachung des Hinweises auf die Patenterteilung: **14.03.2012**
(21) Anmeldenummer: 05026203.9
(22) Anmeldetag: 01.12.2005
(51) Int. Cl.: B63H 25/38

(54) **Hochlast-Schweberuder**
High-load suspended rudder
Gouvernail suspendu à hautes sollicitations

(30) Priorität: 18.11.2005 DE 202005018180 U
(43) Veröffentlichungstag der Anmeldung: 23.05.2007
(73) Patentinhaber: IBMV Maritime Innovationsgesellschaft mbH für die gewerbliche Wirtschaft in Mecklenburg-Vorpommern, 18055 Rostock (DE)
(72) Erfinder: Lehmann, Dirk, Dipl.-Ing., 21423 Winsen (DE); Walther, Björn, Dipl.-Ing., 18055 Rostock (DE)
(74) Vertreter: Richter Werdermann Gerbaulet Hofmann

(56) Entgegenhaltungen:
- DE-A1- 19 746 853
- DE-A1- 19 841 392
- JP-A- 2002 284 095

## Beschreibung

Die Erfindung betrifft ein Schiffe gemäß dem Oberbegriff des Anspruches 1.

Mit Rudern kann die Fahrtrichtung eines Schiffes in gewünschter Weise beeinflusst werden. Hierzu sind unter anderem Halb- Teil- und Vollschweberuder einem Fachmann für Schiffbau oder Schiffbauingenieur bekannt. Dabei ist das Ruderblatt fest mit einem Ruderschaft verbunden, der in das Innere eines Schiffsrumpfes hineinragt und mit Hilfe einer Rudermaschine in an sich bekannter Weise verdreht wird, um dem Ruderblatt den gewünschten Anstellwinkel relativ zum Schiffsrumpf zu verleihen. Das Ruderblatt ist dabei im Allgemeinen derart unter dem Schiffsrumpf angeordnet, dass es von einem Propellerabstrom des Propellers zum Antreiben des Schiffes angeströmt ist.

Ist das Ruderblatt in einer angestellten Position treten besonders bei hohen Schiffsgeschwindigkeiten große Momente auf, die auf das Ruderblatt einwirken. Um diese besser aufnehmen und in den Schiffsrumpf einleiten zu können, ist es bei Halb- oder Teilschweberudern bekannt, das eigentliche Ruderblatt beispielsweise über einen Fingerling an einem Ruderträger zu befestigen.

Die DE 198 41 391 A1 offenbart ein Schiff mit den Merkmalen des Oberbegriffes des Anspruches 1. Bei diesem Hochlast-Schweberuder ist das Ruderblatt mit seinem Ruderschaft in einer Ruderträgerhohlsäule gelagert. Zur Abstützung der Ruderträgerhohlsäule dient ein zusätzlicher feststehender Leitkopf, der in Fahrtrichtung gesehen vor der Ruderträgerhohlsäule angeordnet ist, und über den diese am Rumpf des Schiffes angebunden ist, wobei die Ruderträgerhohlsäule in dem Leitkopf angeordnet ist. Somit können die bei der Anstellung des Ruderblattes auftretenden Kräfte und Lasten über diesen Leitkopf in den Schiffsrumpf eingeleitet werden, so dass insbesondere die Konstruktion der Ruderträgerhohlsäule weniger massiv ausgeführt werden muss. Hier ist der Leitkopf derart ausgebildet, dass seine Unterkante sich bis in den Propellerabstrom erstreckt, wobei eine Ruderschaftlagerung unterhalb des kontrahierenden Propellerstrahles vorgesehen ist. Damit ist erreicht, dass der untere Teil des drehbeweglichen Ruderblattes vollständig vom Propellerabstrom angeströmt wird und somit die zur Richtungsänderung zur Verfügung stehende Fläche maximiert ist.

Diese Dimensionierung des Leitkopfes kann jedoch dazu führen, dass auf das Ruderblatt dennoch erhebliche Kräfte und Lasten einwirken, so dass das Ruderblatt aus Stabilitätsgründen einen größeren Querschnitt aufweisen muss und dementsprechend der Leitkopf ebenfalls ausreichend groß dimensioniert sein muss, so dass der Strömungswiderstand dieses Hochlast-Schweberuder in unerwünschter Weise vergrößert wird.

Bei diesem Hochlast-Schweberuder ist nur die Ruderträgerhohlsäule verstärkt ausgebildet.

Aus der DE 197 46 853 A1 ist ein Schiff bekannt, das durch eine kombinierte Ruderträgerhohlsäule mit schiffsfestem Leitkopf und verstärktem unteren Lagerbereich gekennzeichnet ist, die im unteren Bereich in den Ruderkörper soweit hineinragt, dass die Biegebelastung vermindert und die Montagen des Ruders und der Propellerwellen nicht behindert werden. Diese kombinierte Ruderträgerhohlsäule mit festem Leitkopf und verstärktem Lagerbereich ist als eigenständiger Montagemodul ausgeführt und wird mit den Durchbrüchen in der Gillung und im Rudermaschinendeck sowie mit den Verbänden und Aussteifungen des Hinterschiffes verschweißt.

Dabei ist der Hohlsäulen-Lagerbereich verstärkt ausgebildet, wobei sich diese Verstärkung von unten bis in den Bereich des Leitkopfes erstreckt. Das Schaftlager für den Ruderschaft weist keine verstärkte Ausbildung auf.

Der Erfindung liegt die Aufgabe zugrunde, ein Schiff mit einen Hochlast-Schweberuder zu schaffen, das einen verringerten Strömungswiderstand aufweist und das dennoch über eine ausreichende Stabilität bei gleichzeitiger Minderung der Biegelast im unteren Bereich in den Ruderkörper verfügt.

Diese Aufgabe wird durch die im Anspruch 1 angegebenen Merkmale gelöst.

Danach ist das Schiff mit den Merkmalen des Oberbegriffes des Anspruches 1 erfindungsgemäß in der Weise ausgebildet, dass ein unteres Ruderkokerlager verstärkt ausgebildet ist, wobei die Verstärkung des unteren Ruderkokerlagers axial zum Ruderschaft verschiedene Stärken aufweist, wobei die Dimensionierung der Verstärkung in Axialrichtung des Ruderschaftes von oben nach unten zunehmend oder abnehmend ausgeführt ist, und dass das untere Ruderkokerlager neben dem Leitkopf angeordnet ist, so dass es mit dem Leitkopf auf einer Höhe liegend ist.

Als Kerngedanke der vorliegenden Erfindung ist ein an sich bekannter Leitkopf eines Hochlast-Schweberuders in der Vertikalen gesehen nach unten hin verlängert, so dass er insbesondere in den Propellerabstrom des in Fahrtrichtung gesehen vor dem Ruder angeordneten Propellers hineinreicht. Das bedeutet, dass die Unterkante des Leitkopfs bzw. seine untere Fläche innerhalb eines Durchmesserbereichs des Antriebspropellers des Schiffes positioniert ist. Somit wird auch der Leitkopf zumindest teilweise vom Propeller angeströmt und die Fläche des Ruderblatts, die unmittelbar vom Propellerabstrom beaufschlagt wird, ist dementsprechend verringert. Weiterhin ist ein unteres Ruderkokerlager, mit dem der Ruderschaft im Ruderkoker drehbar gelagert ist, verstärkt ausgeführt, um die auf das Ruderblatt einwirkenden Kräfte und Lasten besser aufnehmen und über den Ruderkoker in den Schiffsrumpf einleiten zu können. Dabei ist die Verstärkung, d. h. die Dimensionierung sowie die Ausführung, dieses Ruderkokerlagers vom Fachmann nach technischen Parametern auszuführen.

Der Vorteil der Erfindung besteht darin, dass durch die nach unten hin verlängerte Ausführung des Leitkopfs ebenfalls das untere Ruderkokerlager direkt am verlängerten Leitkopf abgestützt werden kann bzw. diesem benachbart ist, so dass die auf das untere Ruderkokerlager einwirkenden Kräfte unmittelbar über die Struktur des Leitkopfes in den Schiffsrumpf abgeleitet werden. Somit werden die Kräfte und Lasten des Ruders effektiver bzw. vollständig vom Leitkopf aufgenommen. Somit kann das Profil bzw. in Draufsicht gesehen die Querschnittsfläche des Ruderblatts verkleinert werden, da das Ruderblatt weniger Kräfte aufnehmen muss als im Stand der Technik. Dadurch ist insbesondere der Strömungswiderstand des Ruders verringert. Ein derartig ausgebildetes Ruder eignet sich besonders für langsam fahrende Schiffe mit hohem Gesamtgewicht wie beispielsweise Tanker oder Bulker.

Die Verstärkung des unteren Ruderkokerlagers ist in axialer Richtung des Ruderschaftes gesehen jeweils in unterschiedlichen Stärken ausgeführt, um hier eine optimale Anpassung an die tatsächlich günstigste Leitkopfstruktur und an das Leitkopfprofil bei möglichst geringem Materialeinsatz zu erhalten. Dabei ist die Abmessung bzw. Dimensionierung der Verstärkung von oben nach unten zu- oder abnehmend ausgeführt. In jedem Fall sind das Kokerrohr und das Lagergehäuse in den Leitkopf integriert.

Vorteilhafte Ausgestaltungen der Erfindung sind in den Unteransprüchen gekennzeichnet.

Die Dimensionierung des Leitkopfs gewährleistet, dass zum Einen der Leitkopf ausreichend weit nach unten hin verlängert ist, so dass über das verstärkte untere Ruderkokerlager die Kräfte und Lasten ausreichend aufgenommen werden können und zum Anderen die angeströmte feststehende Fläche des Leitkopfs, die in den Propellerabstrom hineinragt, in der Weise dimensioniert ist, dass eine zufriedenstellende Manövrierfähigkeit des Schiffes gewährleistet wird.

Es ist für den Fachmann ersichtlich, dass das hier beschriebene Hochlast-Schweberuder mit einer zusätzlichen Ruderflosse ausgestattet sein kann, um insbesondere für kleine Kurskorrekturen bzw. zur Kursstützung kleinere Ruderwinkel nutzen zu können. Die Betätigung der Ruderflosse kann in an sich bekannter Weise in Verbindung mit dem Ruderblatt erfolgen.

Weiterhin ist im Anspruch 3 vorgeschlagen, dass die Profile des Leitkopfs sowie des Ruderblatts des Hochlast-Schweberuders aufeinander abgestimmt sind, so dass hier insbesondere am Übergang des Leitkopfs zum Ruderblatt keine unnötigen Verwirbelungen auftreten und der Strömungswiderstand des gesamten Hochlast-Schweberuders so gering wie möglich ist.

Zwei Ausführungsbeispiele der Erfindung werden nachstehend anhand der Zeichnungen näher erläutert. Es zeigen:
- Fig. 1: ein Hochlast-Schweberuder im Querschnitt und
- Fig. 2: ein weiteres Hochlast-Schweberuder im Querschnitt.

Aus der Darstellung in den Fig. 1 und 2 ist der grundsätzliche Aufbau eines Hochlast-Schweberuders 100 schematisch ersichtlich. Das Hochlast-Schweberuders 100 umfasst ein Ruderblatt 10, das mit einem Ruderschaft 11 fest verbunden ist. Der Ruderschaft 11 ist in einem Ruderkoker 12 bzw. in einer Ruderträgerhohlsäule verdrehbar gelagert. Dabei ist der Ruderkoker 12 mit dem Rumpf 13 des Schiffes fest verbunden. Zum Betätigen des Ruderblatts 10 dient in an sich bekannter Weise eine zur Vereinfachung der Darstellung hier nicht abgebildete Rudermaschine.

Zusätzlich ist ein mit dem Rumpf 13 fest verbundener Leitkopf 14 vorgesehen, dessen Unterkante 15 bzw. eine untere Fläche so weit in der Vertikalen gesehen nach unten reicht, dass diese Unterkante 15 bis in den Propellerabstrom 16 eines Antriebspropellers 17 mit dem Durchmesser D des Schiffes hineinreicht.

Weiterhin ist ein unteres Ruderkokerlager 18 des Ruderschafts 11 verstärkt ausgebildet, wie hier schematisch mit den Verstärkungen 19 angedeutet.

Durch die verlängerte Ausführung des Leitkopfs 14 kann das untere Ruderkokerlager 18 derart positioniert werden, dass es mit dem Leitkopf 14 bzw. dessen Unterkante 15 auf einer Höhe liegt, so dass bei einer Anstellung des Ruderblatts 10 die darauf einwirkenden Kräfte und Lasten über die Verstärkungen 19 unmittelbar in den Leitkopf 14 und damit den Rumpf 13 des Schiffes abgeleitet werden können. Vorzugsweise reicht der Leitkopf 14 in einen Bereich zwischen 10 % bis 20 % des Durchmessers D des Propellerabstroms 16 hinein.

Zur Ausgestaltung der Verstärkung 19 ist vorgeschlagen, dass diese in axialer Richtung des Ruderschafts 11 gesehen entweder von oben nach unten in ihrem Durchmesser zunimmt, wie in Fig. 1 dargestellt, oder abnimmt, wie in Fig. 2 dargestellt. Somit ist eine optimale Auslegung auf die tatsächlich auf das untere Ruderkokerlager 18 einwirkenden Kräfte möglich und bei der Ausführung der Verstärkungen wird kein überflüssiges Material benötigt.

### Bezugszeichenliste

- 100: Hochlast-Schweberuder
- 10: Ruderblatt
- 11: Ruderschaft
- 12: Ruderkoker
- 13: Schiffsrumpf
- 14: Leitkopf
- 15: Unterkante
- 16: Propellerabstrom
- 17: Propeller
- 18: unteres Ruderkokerlager
- 19: Verstärkung
- D: Durchmesser des Propellers

## Patentansprüche

1. Schiff mit einem Antriebspropeller (17) und einem Hochlast-Schweberuder mit einem Ruderblatt (10), wobei das Ruderblatt (10) über einen Ruderschaft (11) drehbar und der Ruderschaft (11) in einem Ruderkoker (12) angeordnet und der Ruderkoker (12) über einen feststehenden Leitkopf (14) an einem Rumpf (13) des Schiffes abgestützt ist,
**dadurch gekennzeichnet,**
**dass** eine Unterkante (15) des Leitkopfes (14) in einen Bereich von 10 % bis 20 % des Durchmessers (D) des Antriebspropellers (17) in den Propellerabstrom hineinreicht,
**dass** ein unteres Ruderkokerlager (18) verstärkt (19) ausgebildet ist, wobei die Verstärkung (19) des unteren Ruderkokerlagers (18) axial zum Ruderschaft (11) verschiedene Stärken aufweist, wobei die Dimensionierung der Verstärkung (19) in Axialrichtung des Ruderschaftes (11) von oben nach unten zunehmend oder abnehmend ausgeführt ist, und
**dass** das untere Ruderkokerlager (18) neben dem Leitkopf (14) angeordnet ist, so dass es mit dem Leitkopf (14) auf einer Höhe liegend ist.

2. Schiff nach Anspruch 1,
**dadurch gekennzeichnet,**
**dass** an dem Ruderblatt (10) eine zusätzliche Ruderflosse vorgesehen ist.

3. Schiff nach einem der Ansprüche 1 oder 2,
**dadurch gekennzeichnet,**
**dass** das Profil des Ruderblattes (10) sowie das Profil des Leitkopfes (14) zur Verringerung des Strömungswiderstandes aufeinander abgestimmt sind.

## Claims

1. Ship having a drive propeller (17) and a high load balanced rudder with a rudder blade (10), wherein the rudder blade (10) is rotatable by means of a rudder post (11), the rudder post (11) is disposed in a rudder trunk (12), and the rudder trunk (12) is supported by means of a fixed head box (14) on a hull (13) of the ship,
**characterized in that**
a lower edge (15) of the head box (14) extends into the propeller downstream flow by a range of 10% to 20% of the diameter (D) of the drive propeller (17), a lower rudder trunk bearing (18) is configured reinforced (19), wherein the reinforcement (19) of the lower rudder trunk bearing (18) has different thicknesses axially to the rudder post (11), wherein the dimensioning of the reinforcement (19) is designed to be increasing or decreasing from top to bottom in the axial direction of the rudder post (11), and
the lower rudder trunk bearing (18) is arranged next to the head box (14) so that it is disposed on a level with the leading head (14).

2. The ship according to claim 1, **characterized in that** an additional rudder fin is provided on the rudder blade (10).

3. The ship according to any one of claims 1 or 2, **characterized in that** the profile of the rudder blade (10) as well as the profile of the head box (14) are adapted to each other for reducing the flow resistance.

## Revendications

1. Bateau comprenant une hélice d'entraînement (17) et un gouvernail suspendu à hautes sollicitations comprenant un safran (10), dans lequel le safran (10) est rotatif par une mèche de gouvernail (11) et la mèche de gouvernail (11) est disposée dans une jaumière (12) et la jaumière (12) est appuyée sur une coque (13) du bateau par une tête directrice (14) fixe,
**caractérisé en ce qu'**une
arête inférieure (15) de la tête directrice (14) pénètre dans une zone de 10% à 20% du diamètre (D) de l'hélice d'entraînement (17) dans l'écoulement de l'hélice,
qu'un palier de jaumière inférieur (18) est formé en étant renforcé (19), sachant que le renfort (19) du palier de jaumière inférieur (18) présente différentes épaisseurs axialement à la mèche de gouvernail (11), sachant que le dimensionnement du renfort (19) est dirigé dans le sens axial de la mèche de gouvernail (11) en augmentant ou en diminuant du haut vers le bas, et
que le palier de jaumière inférieur (18) est disposé à côté de la tête directrice (14), de façon à ce qu'il repose en hauteur avec la tête directrice (14).

2. Bateau selon la revendication 1, **caractérisé en ce qu'**un gouvernail de direction supplémentaire est prévu sur le safran (10).

3. Bateau selon la revendication 1 ou 2, **caractérisé en ce que** le profil du safran (10) ainsi que le profil de la tête directrice (14) sont déterminés l'un par rapport à l'autre pour réduire la résistance à l'écoulement.
